# EUROPÄISCHE PATENTSCHRIFT

(11) **EP 1 752 582 B1**
(45) Veröffentlichungstag und Bekanntmachung des Hinweises auf die Patenterteilung: **11.06.2008**
(21) Anmeldenummer: 05017409.3
(22) Anmeldetag: 10.08.2005
(51) Int. Cl.: E02D 7/18

(54) **Pressenvorrichtung für Spundwandelemente und Verfahren zum Anpassen dieser an eine spezielle Spundwand**
Clamping device for driving sheet pile elements
Presse pour l' enfoncement d' objets dans le sol

(43) Veröffentlichungstag der Anmeldung: 14.02.2007
(73) Patentinhaber: BAUER Maschinen GmbH, 86529 Schrobenhausen (DE)
(72) Erfinder: Weixler, Leonhard, 86672 Thierhaupten (DE); Gall, Josef, 86579 Waidhofen (DE)
(74) Vertreter: Wunderlich, Rainer

(56) Entgegenhaltungen:
- DE-A1- 3 615 596
- DE-A1- 4 004 115
- DE-U1- 9 113 365

## Beschreibung

Die Erfindung betrifft eine Pressenvorrichtung für Spundwandelemente mit einem Grundträger, zumindest zwei Halteeinrichtungen zum Halten je eines Spundwandelementes und einer Druckzylindereinheit für jede Halteeinrichtung, welche zum Heben und Senken an der Druckzylindereinheit angeordnet ist.

Die Erfindung betrifft ferner ein Verfahren zum Anpassen einer Pressenvorrichtung an eine spezielle Spundwand, welche sich in Anordnung, Form und/oder Größe der verwendeten Spundwandelemente von einer zuvor bearbeiteten Spundwand unterscheidet.

Beim Bau, insbesondere beim Tiefbau, werden Spundwandelemente zur Baugrubensicherung überlappend oder ineinander greifend zu Spundwänden in den Erdboden eingerammt oder eingepresst. Die stangenförmigen Spundwandbohlen werden nach Beendigung der Baugrubensicherung wieder gezogen und können wieder verwendet werden. Für ein effektives Arbeiten sind am Baugerät mehrere Halteeinrichtungen zum Einpressen und Ziehen nebeneinander an einem Träger angeordnet, welcher vertikal an einem Mast, einem so genannten Mäkler, verfahrbar ist.

Eine Pressenvorrichtung für Pfähle ist aus der DE-A-36 15 596 bekannt, bei der ein Presskopf an einem Mast geführt auf den einzupressenden Pfahl aufgesetzt und vorher in einer vorbestimmten Höhe am Mast verriegelt wird. Jedes Pressorgan hat ein vom Presskopf abnehmbares Gehäuse, das eine asymmetrisch angeordnete Schienenführung aufweist. So kann der Abstand der Pressorgane an den Abstand unterschiedlich dimensionierter Pfähle durch gegenseitigen Austausch der Gehäuse angepasst werden. Dieses System ist nur für zwei Pressorgane einsetzbar. Zudem können nur zwei unterschiedliche Abstände eingestellt werden.

Aus der DE-U-91 13 365, DE-A-40 04 115 oder der GB-C-966,093 gehen Vorrichtungen zum Einpressen von Spundbandbohlen in das Erdreich mit mehreren hydraulischen Klemm- und Presseeinheiten hervor, die jeweils einer Spundbohle zugeordnet sind. Die Presseneinheiten sind entlang einer Horizontalführung zueinander verstellbar. Derartige Verschiebeführungen sind jedoch aufwändig und bei aufzubringenden hohen Presskräften hinsichtlich Streifigkeit und Standfestigkeit nicht unproblematisch.

**Aufgabe** der vorliegenden Erfindung ist es, eine einfache und stabile Pressenvorrichtung für Spundwandelemente anzugeben, welche unterschiedlichen Wandelementen und Anordnungen effizient angepasst werden kann. Außerdem ist es die Aufgabe der vorliegenden Erfindung, ein Verfahren zum effizienten Anpassen der Pressenvorrichtung an unterschiedliche Wandelemente und Anordnungen anzugeben.

Die Aufgabe wird erfindungsgemäß durch eine Vorrichtung mit den Merkmalen des Anspruchs 1 und durch ein Verfahren mit den Merkmalen des Anspruchs 10 gelöst. Bevorzugte Ausführungsformen sind in den jeweiligen abhängigen Ansprüchen angegeben.

Die erfindungsgemäße Vorrichtung ist dadurch gekennzeichnet, dass an dem Grundträger ein Wechselrahmen lösbar befestigt ist, dass in dem Wechselrahmen eine Aufnahme für jede Druckzylindereinheit vorgesehen ist und dass die Druckzylindereinheiten in den Aufnahmen lösbar gehaltert sind.

Ein Grundgedanke der Erfindung ist es, nur einen Wechselrahmen gegen einen Rahmen mit den erforderlichen Beabstandungen der Aufnahmen für die Druckzylindereinheiten auszuwechseln. Die aufwändigen Komponenten, wie die Druckzylindereinheiten mit den Halteeinrichtungen sind leicht lösbar und können wieder verwendet werden. Der Wechselrahmen kann so einfach und kostengünstig, etwa als eine reine Schweißkonstruktion, ausgeführt werden.

Die Abstände der Aufnahmen im Rahmen, in die die Druckzylindereinheiten mit den Halteeinrichtungen eingefügt werden, werden entsprechend dem Abstand der zusammengebauten Spundwände ausgeführt. Da Spundwandelemente für verschiedene Spundwände in ihrer Breite und Ausführung variieren können, mussten bisher mehrere komplette Pressen mit den Druckzylindereinheiten und Halteeinrichtungen mit fester Trägerkonstruktion oder Pressen mit aufwändiger und empfindlicher Verstelleinrichtung vorgehalten werden. Die Erfindung schafft ein modular aufgebautes, stabiles Pressensystem, das einfach und flexibel an das jeweilige Spundwandprofil und an die jeweilige Spundwandgröße angepasst werden kann.

Nach der Erfindung ist es bevorzugt, dass an dem Grundträger eine Führungseinrichtung angeordnet ist, die insbesondere mit einem Mäkler zusammenwirkt.

Dabei kann der Grundträger der erfindungsgemäßen Pressenvorrichtung einen Schlitten bilden. Der Grundträger kann so am Mast des Mäklers durch die Führungseinrichtung gelagert und entlang des Mastes vertikal verschiebbar sein.

Nach einer weiteren Ausführungsform der Erfindung ist bevorzugt, dass eine Anschlusseinrichtung vorgesehen ist, welche einerseits lösbare Anschlüsse für die Versorgungsleitungen der einzelnen Druckzylindereinheiten und andererseits Anschlüsse für mindestens eine Hauptversorgungsanleitung aufweist, und dass die Anschlusseinrichtung, die mindestens eine Hauptversorgungsleitung mit den Versorgungsleitungen der einzelnen Druckzylindereinheiten verbindet. Dies erlaubt ein schnelles An- und Abkoppeln der Energieleitungen zum Trägergerät über eine zentrale Anschlusseinrichtung. Die Anschlusseinrichtung kann eine Leitung oder ein Anschlussblock am Grundträger sein.

Am Grundträger kann sich auch für Halte-, Einpress- und Ziehvorgänge eine Steuerung, insbesondere für die Hydraulikversorgung der einzelnen Druckzylindereinheiten befinden. Die Hauptversorgungsleitung kann aus einer Stromleitung und/oder einer Hydraulikleitung bestehen, die über Stecker bzw. Anschlusszapfen mit den Versorgungsleitungen für die einzelnen Druckzylindereinheiten koppelbar sind.

Besonders bevorzugt ist es nach der Erfindung, dass die Halteeinrichtung jeweils einen Führungsschaft aufweisen, welcher in die Aufnahme am Wechselrahmen hineinragt und darin verschiebbar gelagert ist.

Durch den verschiebbaren Führungsschaft kann jeweils eine Halteeinrichtung ein Spundwandelement in den Boden geführt eindrücken oder ziehen. Für eine möglichst reibungsarme Führung können sich jeweils zwischen der Aufnahmewand und dem hineinragenden Rohrteil am oberen Abschnitt des Führungsschaftes Gleitbuchsen, geölte Rollen oder Walzen befinden.

Eine besonders bevorzugte Weiterbildung der Erfindung ist dadurch gekennzeichnet, dass die Druckzylindereinheit eine Kolbenstange aufweist, welche an dem Führungsschaft lösbar befestigt ist.

Für diese lösbare Befestigung des Führungsschaftes an der Druckzylindereinheit können jeweils der Führungsschaft der Halteeinrichtung und unten der Kolben der Druckzylindereinheit eine Durchgangsbohrung aufweisen, durch die zum Verbinden ein Bolzen gesteckt werden kann. Oben ist jeweils die Druckzylindereinheit am Rahmen befestigt.

Gemäß einer weiteren Ausführungsform der vorliegenden Erfindung ist vorgesehen, dass die Halteeinrichtung einen Spannkopf aufweist, welcher an dem Führungsschaft verstellbar, insbesondere verdrehbar, gelagert ist.

Der Spannkopf dient dabei zum Umklammern des oberen Endes jeweils eines Spundwandelementes. Die Spannzangen des Spannkopfes können hydraulisch betätigt werden. Die Spundwandelemente können winklig mit z.B. Z- oder U-Profilen ausgebildet oder winklig zueinander angeordnet sein. Hierzu ist der Spannkopf an dem Führungsschaft verdrehbar gelagert. Die Verdrehung kann manuell oder durch einen Drehantrieb stattfinden.

Besonders vorteilhaft ist es ferner, dass der Führungsschaft einen Flansch mit einem kreisförmig angeordneten Lochbild aufweist, mit welchem der Spannkopf in verschiedenen Winkelstellungen befestigbar ist.

Durch einen Lochkreis mit Langlöchern im Flansch des Führungsschaftes kann dieser in der Winkellage einfach manuell voreingestellt werden. Außerdem ist die durch Verschraubung fixierte Voreinstellung gegen Verdrehung besonders stabil. Statt einer Verschraubung in Langlöchern können auch mehrere Einrastlöcher am Lochkreis für eine Schnellkupplung des Führungsschaftes mit dem Spannkopf vorgesehen sein. Dabei weist der Flansch des Spannkopfes Einrastnoppen auf.

Erfindungsgemäß ist vorgesehen, dass in dem Wechselrahmen die einzelnen Aufnahmen gleich ausgebildet sind und dass die Druckzylindereinheiten als gleich aufgebaute Module ausgebildet sind.

Dadurch kann beim Ausfall einer Druckzylindereinheit diese schnell durch eine Ersatzdruckzylindereinheit ausgewechselt werden. Hierdurch wird weniger Lagerplatz benötigt. Außerdem können die beim Auswechseln des Rahmens vorher ausgebauten Druckzylindereinheiten wieder im eingewechselten Rahmen beliebig eingebaut werden.

Nach der Erfindung ist es vorgesehen, dass entlang des Mäklers eines Baugerätes eine erfindungsgemäße Pressenvorrichtung verschiebbar gelagert ist.

Der Mäkler eines Baugerätes stellt eine vertikale Führung für die Pressenvorrichtung zum Einpressen bzw. Ziehen der Spundwandelemente dar. Grundsätzlich kann diese vertikale Führung auch durch einen direkt am Boden abgestützten Mast bewerkstelligt werden.

Das erfindungsgemäße Verfahren ist dadurch gekennzeichnet, dass die Druckzylindereinheiten aus einem ersten Wechselrahmen gelöst und der Wechselrahmen von dem Grundträger gelöst werden und dass anschließend ein zweiter Wechselrahmen, welcher an die spezielle Spundwand angepasst ist, an dem Grundträger befestigt und die Druckzylindereinheiten in den Aufnahmen des zweiten Wechselrahmen befestigt werden.

Somit wird das Anpassen einer Pressenvorrichtung an andersartige Spundwände oder Spundwandelemente erheblich kostengünstiger, da alle Bauteile der Pressenvorrichtung, abgesehen von seinem Rahmen, wieder verwendet werden können. Außerdem ist durch sein geringeres Gewicht ein Wechselrahmen leichter zu handhaben als eine ganze Pressenvorrichtung.

Die Erfindung wird nachfolgend anhand bevorzugter Ausführungsbeispiele weiter erläutert, die in den Figuren schematisch dargestellt sind. In den folgend aufgeführten Abbildungen zeigen:
- Fig. 1: eine teilweise geschnittene Frontansicht einer erfindungsgemäßen Pressenvorrichtung;
- Fig. 2: eine geschnittene Seitenansicht der Pressenvorrichtung;
- Fig. 3: eine teilweise geschnittene Draufsicht der Pressenvorrichtung mit dem Grundträger und der Führungseinrichtung;
- Fig. 4: eine Anordnung der Halteeinrichtungen an den Spundwandelementen nach der Erfindung, wobei die vierte Halteeinrichtung aus Übersichtlichkeitsgründen weggelassen wurde; und
- Fig. 5: ein Baugerät mit einem Mäkler, an dem die erfindungsgemäße Pressenvorrichtung befestigt ist.

Gleichwirkende Elemente sind in allen Figuren durchgehend mit denselben Bezugszeichen gekennzeichnet.

Eine erfindungsgemäße, modular aufgebaute Pressenvorrichtung 12 ist in den Fig. 1 bis 3 gezeigt. Die Pressenvorrichtung 12 weist einen Wechselrahmen 40, vier modular aufgebaute Druckzylindereinheiten 20 und einen als Adapter zum Koppeln mit einem am Obermast 66 geführten Schlitten 68 dienenden Grundträger 10 auf.

In Fig. 1 ist die Pressenvorrichtung 12 als Ansicht auf ihre Längsseite dargestellt, wobei rechts von der Symmetrieachse des Wechselrahmens 40 dieser mit den Halteeinrichtungen 30 geschnitten dargestellt ist.

In Fig. 2 ist die Pressenvorrichtung 12 als Schnittansicht auf ihre Breitseite dargestellt, wobei hier zusätzlich auch ihre Kopplung an den Obermast 66 über den Grundträger 10 und eine Führungseinrichtung 52 geschnitten dargestellt ist.

In Fig. 3 ist die Pressenvorrichtung 12 als Ansicht auf ihre Oberseite dargestellt, wobei auch hier der Grundträger 10 und die Führungseinrichtung 52 geschnitten dargestellt sind. Eine Führungsschiene der Führungseinrichtung 52 ist mittels Schraubbolzen lösbar befestigt. Durch Lösen und Entfernen von Schrauben 43 kann der Wechselrahmen 40 vom Grundträger 10 gelöst werden.

Die Pressenvorrichtung weist vier Druckzylindereinheiten 20 mit je einer daran befestigten Halteeinrichtung 30 auf, die gemeinsam in dem Wechselrahmen 40 geführt und befestigt sind. Jede Druckzylindereinheit 20 besteht aus einer Kolbenstange 22 und einem Zylinder 24, der über eine hydraulische Versorgungsleitung 74 mit Energie zum Heben und Senken der eingespannten Spundwandelemente versorgt wird.

Jede Halteeinrichtung 30 weist einen Führungsschaft 32 auf, der aus einer vierkantigen Hülse 31 und einem Grundkörper 35 gebildet ist. An der Verbindungsstelle zwischen der Hülse 31 mit der Kolbenstange 22 weist das Rohr 31 ein Loch auf, um das jeweils eine Wandverstärkung 28 angeschweißt ist. Mit einem Bolzen 44, der das Loch und ein Lagerauge 29 der Kolbenstange 22 durchdringt, wird diese lösbar mit dem Führungsschaft 32 verbunden.

Weiterhin weist jede Halteeinrichtung 30 einen Spannkopf 34 mit einer hydraulischen Spannzange 78 zum Greifen eines Spundwandelementes 50 auf. Der Spannkopf 34 ist mit einem Einstellflansch 33 an einem Rundflansch 37 des zum Führungsschaft 32 gehörenden Grundkörpers 35 befestigt.

Der kastenförmige Wechselrahmen 40 weist eine Ummantelung 55 auf, die unten durch eine außen angeschweißte Ringplatte 56 verstärkt ist und durch innen angeschweißte Vertikalrippen 57, Horizontalrippen 58 und Lochrippen 59 versteift ist. Dadurch ist der als Schweißkonstruktion ausgeführte Wechselrahmen 40 stabil und durch den geringen Materialverbrauch gewichtsmäßig leicht aufgebaut. Zwischen der Ummantelung 55, einer oder zwei Vertikalrippen 57 und der Lochrippe 59 ist jeweils eine der vier zueinander gleichförmigen Aufnahmen 42 ausgebildet. Außerdem gehören zu jeder Aufnahme 42 an der Ummantelung angeschweißte Gleitleisten 53, die zum Führen des Führungsschaftes 32 entlang der Seiten der Hülse 31 dienen. Ferner gehören zur Aufnahme 42 jeweils zwei oben an der Ummantelung 55 angeschweißte Lagerbleche 26 für die Befestigung der Zylinder 24 der Druckzylindereinheiten 20. Zur beabstandeten Befestigung eines langen Wechselrahmens 40 an einem kürzeren Grundträger 10 sind an einer Längsseite der Ummantelung 55 Abstandsrippen 17 angeschweißt, an die wiederum eine Gewindelochplatte 18 angeschweißt ist, die an dem Grundträger 10 anschraubbar ist.

Der Grundträger 10 weist eine Befestigungsplatte 14 mit Versteifungsrippen 16 und einer Anschlusseinrichtung 70 mit Anschlusslöchern 72 zu Ankoppeln weiterer Komponenten auf. An dem Grundträger 10 sind einerseits die Gewindelochplatte 18 des Wechselrahmens 40 und andererseits die Führungseinrichtungen 52 und der Schlitten 68 befestigt.

In Fig. 4 ist eine mögliche Anordnung und eine mögliche Form der Spundwandelemente 50 mit den darauf sitzenden Halteeinrichtungen 30 dargestellt. Hier sind die Spundwandelemente 50 als Profilplatten aus Stahl ausgebildet und mit einem Z-Profil versehen. Die Spundwandelemente 50 können aber auch anders geformte Spundbohlen sein. Die Spundwandelemente 50 weisen einerseits Angriffsflächen 49 auf, an deren oberen Enden die Spannzangen 78 der Halteeinrichtungen 30 angreifen. Andererseits weisen die Spundwandelemente 50 Verbindungsflächen 51 mit Haken 48 auf, mit denen die Spundwände 50 hintergreifend miteinander verbunden werden.

Die Halteeinrichtungen 30 sind so dargestellt, dass die Einstellflansche 33 der Führungsschäfte 32 und die Spannköpfe 34 erkennbar sind. Der Einstellflansch 33 weist Wulste 38 mit Positionieraugen 39 und Langlöcher 36 auf zum Justieren und nachfolgenden winkligen Montieren am Rundflansch 37 des Grundkörpers 35.

In Fig. 5 ist eine Ausführungsform eines Baugerätes 60 für die erfindungsgemäße Pressenvorrichtung 12 dargestellt. Das Baugerät 60 weist einen an der Bodenoberfläche bewegbaren Unterwagen 65, einen darauf sitzenden drehbaren Oberwagen 64 und ein Aufrichtgestänge 63 mit Mäkler 62 auf. Der Mäkler 62 besteht hauptsächlich aus einem Untermast 67 und dem Obermast 66, an dem die erfindungsgemäße Pressenvorrichtung 12 über den Grundträger 10 mittels der Führungseinrichtung 52 zusammen mit dem verbundenen Schlitten 68 geführt ist. Außerdem befinden sich an dem Schlitten 68 am Obermast 66 die Anschlüsse für eine elektrische und eine hydraulische Hauptversorgungsleitung 76.

Zum Wechseln des Rahmens 40 wird an der Aufhängung 26 ein oberer Bolzen 45 gelöst und herausgenommen, wodurch sich die Druckzylindereinheit 20 nach Entkoppeln der Versorgungsleitungen 74 nach unten aus der Aufhängung 26 und aus der Aufnahme 42 herausnehmen lässt. Der Wechselrahmen 40 lässt sich durch Lösen der Schrauben 46 von der Befestigungsplatte 14 des Grundträgers 10 abnehmen. Zur besseren Handhabung befinden sich zwischen der Befestigungsplatte 14 und den Köpfen der Schrauben 46 Abstandshülsen 47. Anschließend kann ein an die Abstände der neuen Spundwandelemente 50 angepasster neuer Wechselrahmen 40 mit angepassten Abständen der neuen Aufnahmen 42 wieder an die Befestigungsplatte 14 montiert werden. Abschließend werden die Druckzylindereinheiten 20 in die neuen Aufnahmen 42 geschoben und wieder angeschlossen.

Zu Wartungszwecken kann die Kolbenstange 22 aus dem Zylinder 24 herausgefahren und über ein Bolzenauszugsgewinde 27 kann der untere Bolzen 44 gelöst und herausgezogen werden, wodurch der Spannkopf 34 mitsamt der gesamten Halteeinrichtung 30 vom Zylinderkolben 22 abnehmbar ist.

Angepasst an das Profil der neuen Spundwandelemente 50 werden die Einstellflansche 33 der jeweiligen Spannköpfe an den Rundflanschen 37 der jeweiligen Druckzylindereinheit 20 verdreht befestigt. Zur Ausrichtung dienen dabei die Positionieraugen 39 der jeweiligen Wulste 38 und die auf einem Kreis befindlichen Langlöcher 36 am Einstellflansch 33 des Spannkopfes 34.

## Patentansprüche

1. Pressenvorrichtung (12) für Spundwandelemente (50) mit
- einem Grundträger (10),
- zumindest zwei Halteeinrichtungen (30) zum Halten je eines Spundwandelementes (50) und
- einer Druckzylindereinheit (20) für jede Halteeinrichtung (30), welche zum Heben und Senken an der Druckzylindereinheit (20) angeordnet ist,
**dadurch gekennzeichnet ,**
- **dass** an dem Grundträger (10) ein Wechselrahmen (40) lösbar befestigt ist,
- **dass** in dem Wechselrahmen (40) eine Aufnahme (42) für jede Druckzylindereinheit (20) vorgesehen ist und
- **dass** die Druckzylindereinheiten (20) in den Aufnahmen (42) lösbar gehaltert sind.

2. Pressenvorrichtung nach Anspruch 1,
**dadurch gekennzeichnet,**
**dass** an dem Grundträger (10) eine Führungseinrichtung (52) angeordnet ist, die insbesondere mit einem Mäkler (62) zusammenwirkt.

3. Pressenvorrichtung nach Anspruch 1 oder 2,
**dadurch gekennzeichnet ,**
**dass** eine Anschlusseinrichtung angeordnet ist, welche einerseits lösbare Anschlüsse für die Versorgungsleitungen (74) der einzelnen Druckzylindereinheiten (20) und andererseits Anschlüsse für mindestens eine Hauptversorgungsleitung (76) aufweist, und
**dass** die Anschlusseinrichtung die mindestens eine Hauptversorgungsleitung (76) mit den Versorgungsleitungen (74) der einzelnen Druckzylindereinheiten (20) verbindet.

4. Pressenvorrichtung nach einem der Ansprüche 1 bis 3,
**dadurch gekennzeichnet ,**
**dass** die Halteeinrichtungen (30) jeweils einen Führungsschaft (32) aufweisen, welcher in die Aufnahme (42) am Wechselrahmen (40) hineinragt und darin verschiebbar gelagert ist.

5. Pressenvorrichtung nach Anspruch 4,
**dadurch gekennzeichnet ,**
**dass** die Druckzylindereinheit (20) eine Kolbenstange (22) aufweist, welche an dem Führungsschaft (32) lösbar befestigt ist.

6. Pressenvorrichtung nach Anspruch 4 oder 5,
**dadurch gekennzeichnet ,**
**dass** die Halteeinrichtung (30) einen Spannkopf (34) aufweist, welcher an dem Führungsschaft (32) verstellbar, insbesondere verdrehbar, gelagert ist.

7. Pressenvorrichtung nach Anspruch 6,
**dadurch gekennzeichnet ,**
**dass** der Führungsschaft (32) einen Flansch (33) mit einem kreisförmig angeordneten Lochbild aufweist, mit welchem der Spannkopf (34) in verschiedenen Winkelstellungen befestigbar ist.

8. Pressenvorrichtung nach einem der Ansprüche 1 bis 7,
**dadurch gekennzeichnet ,**
**dass** in dem Wechselrahmen (40) die einzelnen Aufnahmen (42) gleich ausgebildet sind und
**dass** die Druckzylindereinheiten (20) als gleich aufgebaute Module ausgebildet sind.

9. Baugerät mit einem Mäkler,
**dadurch gekennzeichnet ,**
**dass** entlang des Mäklers (62) eine Pressenvorrichtung (12) nach einem der Ansprüche 1 bis 8 verschiebbar gelagert ist.

10. Verfahren zum Anpassen einer Pressenvorrichtung (12) nach einem der Ansprüche 1 bis 8 an eine spezielle Spundwand, welche sich in Anordnung, Form und/oder Größe der verwendeten Spundwandelemente (50) von einer zuvor bearbeiteten Spundwand unterscheidet,
**dadurch gekennzeichnet ,**
**dass** die Druckzylindereinheiten (20) aus einem ersten Wechselrahmen (40) gelöst und der Wechselrahmen (40) von dem Grundträger (10) gelöst werden und
**dass** anschließend ein zweiter Wechselrahmen (40'), welcher an die spezielle Spundwand angepasst ist, an dem Grundträger (10) befestigt und die Druckzylindereinheiten (20) in den Aufnahmen (42') des zweiten Wechselrahmens (40') befestigt werden.

## Claims

1. Press device (12) for sheet pile wall elements (50) comprising
- a base carrier (10),
- at least two holding devices (30) for holding a sheet pile wall element (50) each and
- a pressure cylinder unit (20) for each holding device (30) which is arranged for lifting and lowering on the pressure cylinder unit (20),
**characterized in that**
- an exchangeable frame (40) is detachably fixed on the base carrier (10),
- in the exchangeable frame (40) a receiving space (42) is provided for each pressure cylinder unit (20) and
- **in that** the pressure cylinder units (20) are detachably supported in the receiving spaces (42).

2. Press device according to claim 1,
**characterized in that**
on the base carrier (10) a guiding device (52) is arranged which interacts in particular with a leader (62).

3. Press device according to claim 1 or 2,
**characterized in that**
a connecting device is arranged, which includes on the one hand detachable connections for the supply lines (74) of the individual pressure cylinder units (20) and on the other hand connections for at least one main supply line (76) and
the connecting device connects the at least one main supply line (76) with the supply lines (74) of the individual pressure cylinder units (20).

4. Press device according to anyone of claims 1 to 3,
**characterized in that**
the holding devices (30) each have a guide shaft (32) which projects into the receiving space (42) on the exchangeable frame (40) and is supported therein in a displaceable manner.

5. Press device according to claim 4,
**characterized in that**
the pressure cylinder unit (20) includes a piston rod (22) which is detachably fixed on the guide shaft (32) .

6. Press device according to claim 4 or 5,
**characterized in that**
the holding device (30) includes a clamping head (34) which is supported on the guide shaft (32) in an adjustable manner, in particular in a twistable manner.

7. Press device according to claim 6,
**characterized in that**
the guide shaft (32) includes a flange (33) having a circularly arranged hole pattern, by means of which the clamping head (34) can be fixed in various angular positions.

8. Press device according to anyone of claims 1 to 7,
**characterized in that**
in the exchangeable frame (40) the individual receiving spaces (42) are designed identically and
the pressure cylinder units (20) are designed as identically constructed modules.

9. Construction apparatus comprising a leader,
**characterized in that**
along the leader (62) a press device (12) according to anyone of claims 1 to 8 is supported in a displaceable manner.

10. Method for adapting a press device (12) according to anyone of claims 1 to 8 to a particular sheet pile wall, which differs in the arrangement, shape and/or size of the sheet pile wall elements (50) employed from a sheet pile wall worked on beforehand,
**characterized in that**
the pressure cylinder units (20) are detached from a first exchangeable frame (40) and the exchangeable frame (20) is detached from the base carrier (10) and
afterwards a second exchangeable frame (40') that is adapted to the particular sheet pile wall is fixed to the base carrier (10) and the pressure cylinder units (20) are fixed in the receiving spaces (42') of the second exchangeable frame (40').

## Revendications

1. Dispositif de pressage (12) pour des éléments de mur de palplanches (50) avec
- un support de base (10),
- au moins deux dispositifs de maintien (30) pour maintenir chacun un élément de mur de palplanches (50) et
- une unité de vérin pressurisé (20) pour chaque dispositif de maintien (30) qui est placé pour monter et descendre sur l'unité de vérin pressurisé (20),
***caractérisé***
- ***en ce que****,* sur le support de base (10), est fixé de façon amovible un châssis interchangeable (40),
- ***en ce que*** dans le châssis interchangeable (40) est prévu un logement (42) pour chaque unité de vérin pressurisé (20), et
- ***en ce que*** les unités de vérin pressurisé (20) sont montées amovibles dans les logements (42).

2. Dispositif de pressage selon la revendication 1, ***caractérisé en ce que*** sur le support de base (10) est placé un dispositif de guidage (52) qui coopère en particulier avec une jumelle (62).

3. Dispositif de pressage selon la revendication 1 ou 2, ***caractérisé***
***en ce qu'***un dispositif de raccordement est placé, qui comporte d'une part des raccords amovibles pour les conduites d'alimentation (74) des différentes unités de vérin pressurisé (20), et d'autre part des raccords pour au moins une conduite d'alimentation principale (76), et
***en ce que*** le dispositif de raccordement relie la conduite d'alimentation principale (76) au nombre d'au moins une aux conduites d'alimentation (74) des différentes unités de vérin pressurisé (20).

4. Dispositif de pressage selon l'une quelconque des revendications 1 à 3, ***caractérisé en ce que*** les dispositifs de maintien (30) comportent chacun une tige de guidage (32) qui dépasse dans le logement (42) sur le châssis interchangeable et y est montée mobile.

5. Dispositif de pressage selon la revendication 4, ***caractérisé en ce que*** l'unité de vérin pressurisé (20) comporte une tige (22) de piston qui est fixée amovible sur la tige de guidage (32).

6. Dispositif de pressage selon la revendication 4 ou 5, ***caractérisé en ce que*** le dispositif de maintien (30) comporte une tête de serrage (34) qui est montée mobile, en particulier rotative, sur la tige de guidage (32).

7. Dispositif de pressage selon la revendication 6, ***caractérisé en ce que*** la tige de guidage (32) comporte une bride (33) avec un motif de trous disposé en cercle, avec laquelle la tête de serrage (34) peut être fixée dans différentes positions angulaires.

8. Dispositif de pressage selon l'une quelconque des revendications 1 à 7, ***caractérisé***
***en ce que****,* dans le châssis interchangeable (40), les différents logements (42) sont réalisés identiques, et
***en ce que*** les unités de vérin pressurisé (20) sont conformées en modules de même construction.

9. Engin de chantier avec une jumelle
***caractérisé en ce que*** le long de la jumelle (62) est monté mobile un dispositif de pressage (12) selon l'une quelconque des revendications 1 à 8.

10. Procédé d'adaptation d'un dispositif de pressage (12) selon l'une quelconque des revendications 1 à 8 à un mur de palplanches spécial qui, par son agencement, la forme et/ou la taille des éléments de palplanches (50) utilisées, diffère d'un mur de palplanches traité précédemment,
***caractérisé***
***en ce que*** les unités de vérin pressurisé (20) sont libérées d'un premier châssis interchangeable (40) et le châssis interchangeable (40) est libéré du support de base (10), et
***en ce qu***'ensuite, un deuxième châssis interchangeable (40'), qui est adapté au mur de palplanches spécial, est fixé au support de base (10) et les unités de vérin pressurisé (20) sont fixées dans les logements (42') du deuxième châssis interchangeable (40').
